# EUROPÄISCHE PATENTSCHRIFT

(11) **EP 3 475 000 B1**
(45) Veröffentlichungstag und Bekanntmachung des Hinweises auf die Patenterteilung: **08.04.2020**
(21) Anmeldenummer: 17723365.7
(22) Anmeldetag: 12.05.2017
(51) Int. Cl.: B05C 5/02

(54) **VORRICHTUNG ZUM AUFTRAGEN EINES VISKOSEN MATERIALS**
DEVICE FOR APPLYING A VISCOUS MATERIAL
DISPOSITIF D'APPLICATION D'UNE MATIÈRE VISQUEUSE

(30) Priorität: 23.06.2016 DE 102016007638
(43) Veröffentlichungstag der Anmeldung: 01.05.2019
(73) Patentinhaber: Atlas Copco IAS GmbH, 75015 Bretten (DE)
(72) Erfinder: SAUER, Bernhard, 75248 Ölbronn-Dürrn (DE)
(74) Vertreter: Patentanwälte Bregenzer und Reule Partnerschaftsgesellschaft mbB
(86) Internationale Anmeldenummer: PCT/EP2017/061440
(87) Internationale Veröffentlichungsnummer: WO 2017/220251

(56) Entgegenhaltungen:
- DE-A1-102004 062 063
- DE-A1-102014 015 057
- DE-U1-202007 016 237
- US-B2- 6 758 418

## Beschreibung

Die Erfindung betrifft eine Vorrichtung zum Auftragen eines viskosen Materials gemäß Oberbegriff des Anspruchs 1.

Vorrichtungen zum Auftragen eines viskosen Materials sind beispielsweise aus der EP 0 852 160 B1 bekannt und finden breite Anwendung beim Auftragen viskoser Materialien auf Werkstücke, beispielsweise beim Auftragen von Klebstoff auf Karosserieteile. Ein Auftragsrohr, aus dessen Materialaustrittsöffnung das viskose Material auf das Werkstück aufgetragen wird, ist dabei nahe seinem Ende in einem Exzenter gelagert, der während des Auftragsvorgangs in Rotation um seine Längsmittelachse versetzt wird und dem exzentrisch gelagerten Auftragsrohr an seiner die Materialaustrittsöffnung aufweisenden Spitze eine Kreisbewegung aufzwingt. Diese Kreisbewegung, die mit mehreren tausend Umdrehungen pro Minute erfolgt, lässt auf das viskose Material Fliehkräfte wirken, die zu einer spiralförmigen Bewegung des Materialstrahls führen. Dies bewirkt einen kreisförmigen Materialauftrag und führt zu einer Breite des aufgetragenen Materialstrangs, die wesentlich größer ist als der Durchmesser der Materialaustrittsöffnung. Das Auftragsrohr muss zu diesem Zweck zum einen zumindest über einen Großteil seiner Länge elastisch biegsam sein, zum anderen muss es eine hinreichend große Länge aufweisen, damit eine ausreichende Auslenkung seiner Spitze erzielt werden kann. Je länger das Auftragsrohr ist, desto mehr Material verbleibt nach Beendigung des Materialauftrags in ihm, und desto größer baut die Auftragsvorrichtung.

Eine Vorrichtung der eingangs genannten Art ist aus der DE 20 2007 016 237 U1 bekannt. Sie weist ein Auftragsrohr mit zwei gelenkig miteinander verbundenen Rohrabschnitten auf, wobei der die Materialaustrittsöffnung aufweisende zweite Rohrabschnitt gegenüber dem ersten Rohrabschnitt abgewinkelt werden kann. Die Abwinkelung erfolgt durch eine vom Werkstück auf den zweiten Rohrabschnitt ausgeübte Kraft. Dabei muss der zweite Rohrabschnitt das Werkstück berühren, und das Werkstück muss eine entsprechende Kontur aufweisen, da ohne äußere Kräfte keine Auslenkung erfolgen kann.

Es ist daher Aufgabe der Erfindung, eine Vorrichtung der eingangs genannten Art derart weiterzubilden, dass eine gezielte Auslenkung des zweiten Rohrabschnitts relativ zum ersten Rohrabschnitt unabhängig von der Art des Werkstücks möglich ist.

Diese Aufgabe wird erfindungsgemäß durch eine Vorrichtung mit den Merkmalen des Anspruchs 1 gelöst. Vorteilhafte Weiterbildungen der Erfindung sind Gegenstand der abhängigen Ansprüche.

Der Erfindung liegt der Gedanke zugrunde, dass mittels des Gelenks eine Auslenkung der Materialaustrittsöffnung am freien Ende des zweiten Rohrabschnitts erzielt werden kann, ohne das Auftragsrohr verbiegen zu müssen. Der zweite Rohrabschnitt kann dabei recht kurz ausgeführt werden, ohne dabei auf eine hinreichend große Auslenkung seines freien Endes in Bezug auf eine Längsmittelachse des Auftragsrohrs verzichten zu müssen. Auch der erste Rohrabschnitt kann relativ kurz ausgeführt werden, wobei lediglich genügend Länge bereitgestellt werden muss, um das Material zuverlässig zuführen zu können. Die insgesamt kürzere Ausführung des Auftragsrohrs führt einerseits dazu, dass die gesamte Vorrichtung kleiner bauen kann, andererseits verbleibt nach dem Materialauftrag im kürzeren Auftragsrohr weniger Restmaterial als in einem längeren Auftragsrohr. Die erfindungsgemäße Vorrichtung hat gegenüber dem Stand der Technik zudem den Vorteil, dass bei entsprechender Ausbildung und Ansteuerung der Antriebseinrichtung die Exzentrizität der Materialaustrittsöffnung stufenlos und schnell geändert werden kann. Zudem erfolgt der Auftrag nicht zwingend kreisförmig, sondern kann durch entsprechende Ansteuerung der Antriebseinrichtung andere Formen annehmen. Schließlich kann die Antriebseinrichtung ausgeschaltet werden, so dass der Materialauftrag in einer dünnen geraden Linie erfolgen kann, und der zweite Rohrabschnitt kann quer zum ersten Rohrabschnitt angeordnet und in dieser Stellung festgehalten werden, so dass ein Auftrag des Materials in einer Richtung quer zur Längsmittelachse des ersten Rohrabschnitts erfolgt.

Als Gelenk kommt insbesondere ein Kugelgelenk in Frage. Es ist aber auch möglich, das Gelenk als Kardan- bzw. Kreuzgelenk oder als ein Gelenk mit einem den ersten Rohrabschnitt mit dem zweiten Rohrabschnitt verbindenden elastischen Verbindungselement auszubilden. Insbesondere kommt bei der letzteren Ausführungsform ein Silentblock in Frage, bei dem die Rohrabschnitte an den einander zugewandten Enden jeweils eine Buchse tragen, wobei die Buchsen ineinander gesteckt sind und zwischen ihnen eine elastische Zwischenschicht angeordnet ist.

Erfindungsgemäß weist die Antriebseinrichtung mindestens einen fest mit dem zweiten Rohrabschnitt verbundenen und radial abstehenden Ausleger sowie mindestens zwei mittels jeweils eines Stellglieds bewegbare Betätigungselemente zur Beaufschlagung des mindestens einen Auslegers an verschiedenen Beaufschlagungsstellen auf. Der Ausleger kann eine Platte sein, die rings um den zweiten Rohrabschnitt von diesem absteht. Es wird jedoch bevorzugt, dass die Antriebseinrichtung eine der Zahl der Betätigungselemente entsprechende Zahl von im Winkelabstand zueinander radial abstehenden Auslegern in Form von Auslegerarmen aufweist, so dass weniger Material benötigt wird und weniger Masse bewegt werden muss.

Wenn die Antriebseinrichtung lediglich zwei Betätigungselemente aufweist, ist nur eine Hin- und Herbewegung der Materialauftragsöffnung möglich. Es wird daher bevorzugt, dass die Antriebseinrichtung mindestens drei Betätigungselemente aufweist, idealerweise eine noch größere Anzahl, um eine möglichst präzise Bewegung der Materialaustrittsöffnung auch annähernd in einer Kreisbahn zu ermöglichen. Dabei wird bevorzugt, dass sowohl die Betätigungselemente als auch die Beaufschlagungsstellen jeweils in konstanten Winkelabständen zueinander bezüglich einer Längsmittelachse des Auftragsrohrs angeordnet sind, so dass ein hohes Maß an Symmetrie gegeben ist.

Zweckmäßig sind die Betätigungselemente hin und her bewegliche, auf dem mindestens einen Ausleger an den Beaufschlagungsstellen lose aufliegende Stößel. Eine aufwendige Befestigung der Betätigungselemente am mindestens einen Ausleger kann damit entfallen. Ein Rückhub des mindestens einen Auslegers erfolgt dann durch Beaufschlagung an einer anderen Beaufschlagungsstelle mittels eines anderen Stößels. Es ist jedoch auch möglich, dass jedem Stößel eine Rückstellfeder zur Beaufschlagung des mindestens einen Auslegers mit einer zum Stößel hin gerichteten Rückstellkraft zugeordnet ist, die dann den Rückhub ausführt oder unterstützt.

Als Stellglieder kommen eine Vielzahl von gebräuchlichen Bauteilen in Frage. Insbesondere ist es möglich, die Stellglieder als Pneumatikzylinder oder Piezo-Elemente auszuführen. Es wird jedoch bevorzugt, dass die Stellglieder Schwingspulen (Voice Coils) sind, die eine besonders schnelle Ansteuerung ermöglichen.

Zweckmäßig weist die erfindungsgemäße Vorrichtung ein Nadelventil zum Verschließen des Auftragsrohrs auf, dessen Ventilsitz im ersten Rohrabschnitt angeordnet ist. Insbesondere kann der Ventilsitz nahe dem Gelenk angeordnet sein, so dass nach Beendigung des Auftragsvorgangs und Schließen des Nadelventils nur sehr wenig Restmaterial auf der der Austrittsöffnung zugewandten Seite des Nadelventils verbleibt, das aus der Materialaustrittsöffnung tropfen kann. Gemäß einer vorteilhaften Weiterbildung weist die Nadel des Nadelventils einen sich in den zweiten Rohrabschnitt erstreckenden Fortsatz auf, der als Verdrängungskörper wirkt und die Menge des nach dem Auftragsvorgang im zweiten Rohrabschnitt verbleibenden Restmaterials weiter reduziert.

Im Folgenden wird die Erfindung anhand eines in der Zeichnung schematisch dargestellten Ausführungsbeispiels näher erläutert. Es zeigen
- Fig. 1 bis 3: eine Vorrichtung zum Auftragen eines viskosen Materials in drei verschiedenen Schnittdarstellungen, wobei die Schnittebenen von Fig. 2 und Fig. 3 aufeinander senkrecht stehen und mit der Schnittebene der Fig. 1 einen Winkel von 45° einschließen.

Die in der Zeichnung dargestellte Materialauftragsvorrichtung 10 dient dem Auftrag von viskosem Material wie Klebstoff oder Dichtstoff auf ein Werkstück, wie beispielsweise ein Karosserieteil eines Kraftfahrzeugs. Sie weist ein Gehäuse 12 auf, in dem ein Auftragsrohr 14 aufgenommen ist, das sich in einer Längsrichtung 16 erstreckt. Das Auftragsrohr 14 weist einen gehäusefest angeordneten ersten Rohrabschnitt 18 auf, der eine Materialeintrittsöffnung 20 aufweist, sowie einen mittels eines Kugelgelenks 22 mit dem ersten Rohrabschnitt 18 gelenkig verbundenen zweiten Rohrabschnitt 24, der an seinem dem ersten Rohrabschnitt 18 abgewandten freien Ende 26 eine Materialaustrittsöffnung 28 aufweist. Zwischen der Materialeintrittsöffnung 20 und der Materialaustrittsöffnung 28 erstreckt sich ein vom Auftragsrohr 14 begrenzter Auftragskanal 30 für das viskose Material, in den dieses über einen Materialzufuhranschluss 32 im Gehäuse 12 durch die Materialeintrittsöffnung 20 eingeleitet wird.

Um den zweiten Rohrabschnitt 24 gegenüber dem ersten Rohrabschnitt 18 am Kugelgelenk 22 unter Auslenkung des freien Endes 26 gegenüber der Längsmittelachse des Auftragsrohrs 14 in einer quer zur Längsrichtung 16 verlaufenden Querrichtung 34 verschwenken zu können, ist eine Antriebseinrichtung 36 vorgesehen, die vier kreuzförmig in gleichen Winkelabständen zueinander angeordnete, mit dem zweiten Rohrabschnitt 24 verbundene und radial abstehende Ausleger in der Form von Auslegerarmen 38 aufweist. Jeder der Auslegerarme 38 wird an einer im Abstand zum zweiten Rohrabschnitt 24 angeordneten Beaufschlagungsstelle 40 an seiner Oberseite von einem dort lose aufliegenden Stößel 42 beaufschlagt. Alle Beaufschlagungsstellen 40 sind im gleichen Abstand zum zweiten Rohrabschnitt 24 angeordnet. Zur Bewegung der Stößel 42 weist die Antriebseinrichtung 36 vier im Gehäuse 12 angeordnete, in der Zeichnung lediglich angedeutete Schwingspulen (Voice Coils) 44 auf, von denen jede dazu bestimmt ist, einen der Stößel 42 zur Erzielung einer Hin- und Herbewegung zu beaufschlagen. Bei einer entsprechenden Ansteuerung der Schwingspulen 44, bei der die Stößel 42 sukzessive reihum zur Beaufschlagung der Auslegerarme 38 auf die Beaufschlagungsstellen 40 nach unten bewegt werden, kann eine annähernde Kreisbewegung des freien Endes 26 und somit der Materialaustrittsöffnung 28 erzielt werden. Den Stößeln 42 gegenüber liegend können Rückstellfedern im Gehäuse 12 angeordnet sein, die von unten gegen die Auslegerarme 38 wirken.

Zum Verschließen des Auftragskanals 30 ist ein Nadelventil 46 vorgesehen, dessen Nadel 48 in einer Schließstellung auf einem Ventilsitz 50 im ersten Rohrabschnitt 18 aufsitzt. Der Ventilsitz 50 ist dabei knapp oberhalb des Kugelgelenks 22 angeordnet. Ein typischer Wert für den Abstand des Ventilsitzes 50 vom Kugelgelenk 22 ist dabei ein bis zwei cm, während ein typischer Wert für die Länge des zweiten Rohrabschnitts 24 drei bis fünf cm ist. Die Nadel 48 weist zudem einen sich durch das Kugelgelenk in den zweiten Rohrabschnitt 24 erstreckenden Fortsatz 52 mit geringerem Durchmesser auf, der auch bei einer Auslenkung des zweiten Rohrabschnitts 24 mittels Verschwenken gegenüber dem ersten Rohrabschnitt 18 um das Kugelgelenk 22 in ausreichendem Abstand vom zweiten Rohrabschnitt 24 angeordnet ist. Der Fortsatz 52 dient als Verdrängungskörper, um die nach dem Schließen des Nadelventils 46 in dem zwischen dem Ventilsitz 50 und der Materialaustrittsöffnung 28 liegenden Bereich des Auftragsrohrs 14 verbleibenden Menge an Restmaterial zu minimieren.

Der erste Rohrabschnitt 18 und der zweite Rohrabschnitt 24 können jeweils einstückig ausgebildet oder, wie im Ausführungsbeispiel gezeigt, aus mehreren Bauteilen zusammengesetzt sein. Insbesondere kann der erste Rohrabschnitt 18, wie in der Zeichnung dargestellt, eine im Abstand zum Kugelgelenk 22 angeordnete Buchse aufweisen, in der die Materialeintrittsöffnung 20 angeordnet ist.

Zusammenfassend ist folgendes festzuhalten: Die Erfindung betrifft eine Vorrichtung 10 zum Auftragen eines viskosen Materials mit einem einen von einer Materialeintrittsöffnung 20 zu einer Materialaustrittsöffnung 28 in einer Längsrichtung 16 verlaufenden Auftragskanal 30 begrenzenden Auftragsrohr 14 und mit einem das Auftragsrohr 14 zumindest teilweise aufnehmenden, einen Materialzufuhranschluss 32 für das viskose Material aufweisenden Gehäuse 12, wobei das Auftragsrohr 14 einen gehäusefest angeordneten, die Materialeintrittsöffnung 20 aufweisenden ersten Rohrabschnitt 18 und einen an den ersten Rohrabschnitt 18 anschließenden, an einem freien Ende 26 die Materialaustrittsöffnung 28 aufweisenden zweiten Rohrabschnitt 24 aufweist. Erfindungsgemäß sind ein den ersten Rohrabschnitt 18 und den zweiten Rohrabschnitt 24 verbindendes Gelenk 22 und eine Antriebseinrichtung 36 zum Auslenken des freien Endes 26 des zweiten Rohrabschnitts 24 in einer quer zur Längsrichtung 16 verlaufenden Querrichtung 34 vorgesehen.

## Patentansprüche

1. Vorrichtung zum Auftragen eines viskosen Materials mit einem einen von einer Materialeintrittsöffnung (20) zu einer Materialaustrittsöffnung (28) in einer Längsrichtung (16) verlaufenden Auftragskanal (30) begrenzenden Auftragsrohr (14) und mit einem das Auftragsrohr (14) zumindest teilweise aufnehmenden, einen Materialzufuhranschluss (32) für das viskose Material aufweisenden Gehäuse (12), wobei das Auftragsrohr (14) einen gehäusefest angeordneten, die Materialeintrittsöffnung (20) aufweisenden ersten Rohrabschnitt (18) und einen an den ersten Rohrabschnitt (18) anschließenden, an einem freien Ende (26) die Materialaustrittsöffnung (28) aufweisenden zweiten Rohrabschnitt (24) aufweist, und mit einem den ersten Rohrabschnitt (18) und den zweiten Rohrabschnitt (24) verbindenden Gelenk (22), **gekennzeichnet durch** eine Antriebseinrichtung (36) zum Auslenken des freien Endes (26) des zweiten Rohrabschnitts (24) in einer quer zur Längsrichtung (16) verlaufenden Querrichtung (34), wobei die Antriebseinrichtung (36) mindestens einen fest mit dem zweiten Rohrabschnitt (24) verbundenen und radial abstehenden Ausleger (38) sowie mindestens zwei mittels jeweils eines Stellglieds (44) bewegbare Betätigungselemente (42) zur Beaufschlagung des mindestens einen Auslegers (38) an verschiedenen Beaufschlagungsstellen (40) aufweist.

2. Vorrichtung nach Anspruch 1, **dadurch gekennzeichnet, dass** das Gelenk (22) ein Kugelgelenk, ein Kardangelenk oder ein Gelenk mit einem den ersten Rohrabschnitt (18) mit dem zweiten Rohrabschnitt (24) verbindenden elastischen Verbindungselement ist.

3. Vorrichtung nach Anspruch 1 oder 2, **dadurch gekennzeichnet, dass** die Antriebseinrichtung (36) mindestens drei Betätigungselemente (42) aufweist.

4. Vorrichtung nach einem der vorangehenden Ansprüche, **dadurch gekennzeichnet, dass** die Betätigungselemente (42) und die Beaufschlagungsstellen (40) jeweils in konstanten Winkelabständen zueinander bezüglich einer Längsmittelachse des Auftragsrohrs (14) angeordnet sind.

5. Vorrichtung nach einem der vorangehenden Ansprüche, **dadurch gekennzeichnet, dass** die Betätigungselemente (42) hin und her bewegliche, auf dem mindestens einen Ausleger (38) an den Beaufschlagungsstellen (40) lose aufliegende Stößel sind.

6. Vorrichtung nach Anspruch 5, **dadurch gekennzeichnet, dass** jedem Stößel (42) eine Rückstellfeder zur Beaufschlagung des mindestens eines Auslegers (38) mit einer zum Stößel (42) hin gerichteten Rückstellkraft zugeordnet ist.

7. Vorrichtung nach einem der vorangehenden Ansprüche, **dadurch gekennzeichnet, dass** die Stellglieder (44) Schwingspulen sind.

8. Vorrichtung nach einem der vorangehenden Ansprüche, **dadurch gekennzeichnet, dass** die Antriebseinrichtung (36) eine der Zahl der Betätigungselemente (42) entsprechende Zahl von im Winkelabstand zueinander radial abstehenden Auslegern (38) in Form von Auslegerarmen aufweist.

9. Vorrichtung nach einem der vorangehenden Ansprüche, **gekennzeichnet durch** ein Nadelventil (46) zum Verschließen des Auftragsrohrs (14), dessen Ventilsitz (50) im ersten Rohrabschnitt (18) angeordnet ist.

10. Vorrichtung nach Anspruch 9, **dadurch gekennzeichnet, dass** die Nadel (48) des Nadelventils (46) einen sich in den zweiten Rohrabschnitt (24) erstreckenden Fortsatz (52) aufweist.

## Claims

1. Device for applying a viscous material comprising an application tube (14) defining an application channel (30) which runs from a material inlet opening (20) to a material outlet opening (28) in a longitudinal direction (16), and comprising a housing (12) which accommodates the application tube (14) at least partly and comprises a material supply connection (32) for the viscous material, wherein the application tube (14) has a first tube section (18) comprising the inlet opening (20) with a fixed arrangement on the housing and a second tube section (24) attaching to the first tube section (18) and comprising the material outlet opening (28) on a free end (26), and comprising a joint (22) connecting the first tube section (18) and the second tube section (24), **characterised by** a drive device (36) for deflecting the free end (26) of the second tube section (24) in a transversal direction (34) running transversally to the longitudinal direction (16), wherein the drive device (36) comprises at least one cantilever (38) firmly attached to the second tube section (24) and radially protruding and comprises at least two actuating elements (42) in each case movable by an actuator (44) for impinging upon the at least one cantilever (38) at various impingement points (40).

2. Device according to claim 1, **characterised in that** the joint (22) is a ball joint, a universal joint or a joint with an elastic connecting element connecting the first tube section (18) to the second tube section (24).

3. Device according to claim 1 or 2, **characterised in that** the drive device (36) comprises at least three actuating elements (42).

4. Device according to any one of the preceding claims, **characterised in that** the actuating elements (42) and the impinging points (40) are in each case arranged at constant angular distances from each other in relation to a longitudinal central axis of the application tube (14).

5. Device according to any one of the preceding claims, **characterised in that** the actuating elements (42) are tappets movable backwards and forwards resting loosely on the at least one cantilever (38) at the impingement points (40).

6. Device according to claim 5, **characterised in that** each tappet (42) is associated with a return spring for impinging on the at least one cantilever (38) with a restoring force directed towards the tappet (42).

7. Device according to any one of the preceding claims, **characterised in that** the actuators (44) are moving coils.

8. Device according to any one of the preceding claims, **characterised in that** the drive device (36) comprises a number of cantilevers (38), corresponding to the number of actuating elements (42), radially protruding at an angular distance from each other in the form of boom arms.

9. Device according to any one of the preceding claims, **characterised by** a needle valve (46) for closing off the application tube (14), the valve seat (50) of which is arranged in the first tube section (18).

10. Device according to claim 9, **characterised in that** the needle (48) of the needle valve (46) comprises an extension (52) projecting into the second tube section (24).

## Revendications

1. Dispositif pour appliquer une matière visqueuse avec un tube d'application (14) délimitant un canal d'application (30) s'étendant dans une direction longitudinale (16) d'une ouverture d'entrée de matière (20) à une ouverture de sortie de matière (28), et avec un boîtier (12) recevant au moins partiellement le tube d'application (14), présentant un raccord d'alimentation en matière (32) pour la matière visqueuse, le tube d'application (14) présentant un premier tronçon de tube (18) disposé de manière fixe sur le boîtier et présentant l'ouverture d'entrée de matière (20), et un deuxième tronçon de tube (24) qui se raccorde au premier tronçon de tube (18) et présente l'ouverture de sortie de matière (28) à une extrémité libre (26), et avec une articulation (22) reliant le premier tronçon de tube (18) et le deuxième tronçon de tube (24), **caractérisé par** un moyen d'entraînement (36) pour dévier l'extrémité libre (26) du deuxième tronçon de tube (24) dans une direction transversale (34) s'étendant transversalement à la direction longitudinale (16), lequel moyen d'entraînement (36) présente au moins un bras (38) en saillie radiale, qui est relié de manière fixe au deuxième tronçon de tube (24), ainsi qu'au moins deux éléments d'actionnement (42) qui peuvent être déplacés au moyen d'un organe de réglage (44) respectif pour solliciter ledit au moins un bras (38) en différents points de sollicitation (40).

2. Dispositif selon la revendication 1, **caractérisé en ce que** l'articulation (22) est une articulation à rotule, une articulation à la cardan ou une articulation comprenant un élément de liaison élastique reliant le premier tronçon de tube (18) au deuxième tronçon de tube (24).

3. Dispositif selon la revendication 1 ou 2, **caractérisé en ce que** le moyen d'entraînement (36) présente au moins trois éléments d'actionnement (42).

4. Dispositif selon l'une des revendications précédentes, **caractérisé en ce que** les éléments d'actionnement (42) et les points de sollicitation (40) sont chaque fois disposés à des distances angulaires constantes les uns des autres par rapport à un axe médian longitudinal du tube d'application (14).

5. Dispositif selon l'une des revendications précédentes, **caractérisé en ce que** les éléments d'actionnement (42) sont des poussoirs qui sont mobiles en va-et-vient et reposent de manière lâche sur ledit au moins un bras (38) au niveau des points de sollicitation (40).

6. Dispositif selon la revendication 5, **caractérisé en ce qu'**un ressort de rappel destiné à solliciter ledit au moins un bras (38) avec une force de rappel dirigée vers le poussoir (42) est associé à chaque poussoir (42).

7. Dispositif selon l'une des revendications précédentes, **caractérisé en ce que** les organes de réglage (44) sont des bobines mobiles.

8. Dispositif selon l'une des revendications précédentes, **caractérisé en ce que** le moyen d'entraînement (36) présente un nombre, correspondant au nombre d'éléments d'actionnement (42), de bras (38) sous la forme de bras en porte-à-faux qui sont en saillie radiale à une distance angulaire les uns des autres.

9. Dispositif selon l'une des revendications précédentes, **caractérisé par** une soupape à pointeau (46) destinée à fermer le tube d'application (14), dont le siège de soupape (50) est disposé dans le premier tronçon de tube (18).

10. Dispositif selon la revendication 9, **caractérisé en ce que** le pointeau (48) de la soupape à pointeau (46) présente un prolongement (52) s'étendant dans le deuxième tronçon de tube (24).
